# EUROPÄISCHE PATENTSCHRIFT

(11) **EP 0 505 917 B1**
(45) Veröffentlichungstag und Bekanntmachung des Hinweises auf die Patenterteilung: **08.11.1995**
(21) Anmeldenummer: 92104723.9
(22) Anmeldetag: 18.03.1992
(51) Int. Cl.: F41A 3/86, F41A 5/04, F41A 25/12

(54) **Schusswaffe, insbesondere Faustfeuerwaffe**
Gun, especially hand gun
Arme à feu, notamment arme de poing

(30) Priorität: 25.03.1991 DE 4109777
(43) Veröffentlichungstag der Anmeldung: 30.09.1992
(73) Patentinhaber: Heckler & Koch GmbH, D-78722 Oberndorf (DE)
(72) Erfinder: Möller, Tilo, W-7238 Oberndorf (DE); Weldle, Helmut, W-7238 Oberndorf-Beffendorf (DE); Brandl, Rudolf, W-7242 Dornhan-Weiden (DE); Krieger, Hubert, W-7230 Schramberg-Waldmössingen (DE)
(74) Vertreter: Turi, Michael, Dipl.-Phys.

(56) Entgegenhaltungen:
- DE-A- 2 914 396
- DE-C- 90 430
- FR-A- 492 260
- FR-A- 722 555
- US-A- 834 753
- US-A- 1 455 881
- US-A- 4 201 113

## Beschreibung

Die Erfindung bezieht sich auf eine Schußwaffe mit den Merkmalen des Oberbegriffs des Anspruchs 1, also auf eine Faustfeuerwaffe mit einem Griffstück, das ein Verschlußteil durch den Rückstoß einer abgefeuerten Patrone längs eines Bewegungsweges gegen die Kraft einer Schließfederanordnung zwischen einer vorderen Feuerposition, in welcher es gegen einen beweglich gelagerten Lauf angrenzt, und einer hinteren Öffnungsposition beweglich führt, mit einer zwischen dem Lauf und dem Verschlußteil eingreifenden Verriegelungsanordnung, die in der Feuerposition und nur während eines Anfangsabschnitts der Bewegungsstrecke Lauf und Verschlußteil fest miteinander verbindet, wobei nach Durchlaufen dieses Anfangsabschnitts das Verschlußteil seinen Bewegungsweg weiterverfolgt, während der Lauf zum Stillstand gelangt, mit einer als Schraubenfeder ausgebildeten Verschlußfeder, die sich mit ihren Enden vorne an dem von ihr durchsetzten Verschlußteil und hinten an dem als Faustfeuerwaffen-Griffstück ausgebildeten Rahmen abstützt, und die unter dem Lauf auf einer zu diesem im wesentlichen parallelen Führungsstange geführt ist, die am hinteren Ende einen Lauf-Anschlag trägt, und mit einem am Lauf ausgebildeten Lauf-Ansatz , wobei an diesem und am Lauf-Anschlag eine komplementäre Kurvensteuerung zum Lösen des Laufes bei Erreichen des Endes des Anfangsabschnitts des Bewegungsweges aus dem Eingriff mit dem Verschlußteil ausgebildet ist.

Eine solche Faustfeuerwaffe ist aus der FR-A-722 555 bekannt.

Im folgenden wird eine Terminlogie verwendet, die der leichteren Lesbarkeit der Beschreibung dient, jedoch nicht einschränkend zu verstehen ist. Beispielsweise beziehen sich die Ausdrücke "oben", "unten", "vorne", "hinten", "quer" usw. auf eine Vorrichtung der oben angegebenen Art, die in üblicher Arbeitsstellung gehalten wird; beispielsweise auf eine Pistole im üblichen Anschlag beim sportlichen Präzisionsschießen. Die genannte Terminologie schließt die oben erwähnten Worte sowie Ableitungen von diesen Worten und Worte ähnlicher Bedeutung ein. So ist der vordere Teil der Vorrichtung derjenige Teil, welcher dem Ziel der geschoßartigen Gegenstände zugewandt ist, bei einer Schußwaffe also etwa der Zielscheibe. Die Längsrichtung der Vorrichtung fällt mit der Schußrichtung zusammen.

Faustfeuerwaffen der eingangs genannten Art sind allgemein bekannt, beispielsweise Faustfeuerwaffen nach dem Colt-Browning-System, insbesondere zum Verfeuern starker Patronen (Deutsches Waffenjournal, 1979, Heft 7, S. 908 - 910).

Zum besseren Verständnis des Ausgangspunktes der Erfindung sind bekannte Faustfeuerwaffen in den Fig. 1 und 2 dargestellt. Die Faustfeuerwaffe der Fig. 1 entspricht der gattungsbildenden FR-A-722 555.

In der Feuerbereitschaftsstellung liegt ein schwenkbares Rohr, im folgenden Lauf 2 genannt, an einem Stoßboden 4 eines Verschlußteiles 6 an. Der als Patronenlager ausgebildete hintere Laufabschnitt 8 besitzt an seiner Oberseite Verriegelungswarzen 10, die in entsprechenden Nuten des Verschlußteiles 6 eingreifen und den Lauf 2 vor dem Schuß starr mit dem Verschlußteil 6 verbinden.

Im übrigen weisen derartige Pistolen ein Griffstück 12 auf, dessen (hier nicht gezeigter) Handgriff regelmäßig einen Magazinschacht zur Aufnahme eines auswechselbaren Magazines umgibt. Das Verschlußteil 6 ist auf dem Griffstück 12 verschieblich gelagert. Bei Abgabe eines Schusses wird das Geschoß in Vorwärtsrichtung beschleunigt. In Übereinstimmung mit dem Impulserhaltugssatz entsteht dabei der bekanntte Rückstoß, der den Lauf 2 mitsamt dem Verschlußteil 6 nach hinten treibt. Das Verschlußteil 6 führt dann in Längsrichtung eine Rücklauf- oder Öffnungsbewegung von der Feuerbereitschaftslage zu einem gehäusefesten Verschluß-Anschlag 14 durch, und zwar gegen die Wirkung einer unterhalb und im wesentlichen parallel zum Lauf 2 angeordneten Verschlußfeder 16.

In Fig. 1 trägt der hintere Laufabschnitt 8 an seiner Unterseite einen Laufansatz 18 mit einer Steuerkurve, die sich im wesentlichen aus einer Entriegelungskurve 20 und einer Verriegelungskurve 22 zusammensetzt.

Beim Schuß legen der Lauf 2 und das Verschlußteil 6 gemeinsam den Weg s zurück. Danach wird der Lauf 2 unter Mitwirkung eines mit der Entriegelungskurve 20 in Eingriff kommenden gehäusefesten Steuerbolzens 24 (Fig. 1) oder durch die Wirkung von Kettengliedern 26 (Fig. 2) außer Eingriff mit dem Verschlußteil 6 gebracht. Das Verschlußteil 6 läuft danach bis zu seinem gehäusefesten Verschluß-Anschlag 14 allein weiter, kehrt um und wird von der Verschlußfeder 16 wieder nach vorne beschleunigt, führt also eine Vorlauf- bzw. Schließbewegung durch.

Während dieses Verschlußvorlaufes wird eine neue Patrone aus dem Magazin dem Patronenlager des Laufs 2 zugeführt. Danach wird der Lauf 2 über die geschilderten Steuerelemente nach oben geschwenkt und in erneute Verriegelung mit dem Verschlußteil 6 gebracht. Im Anschluß daran gleiten der Lauf 2 und das Verschlußteil 6 zusammen nach vorne, bis der Laufansatz 18 an einem gehäusefesten Querbolzen 28 anschlägt und der Lauf 2 samt dem Verschlußteil 6 in der Feuerbereitschaftslage zum Stillstand kommt.

Nach Zünden der Patrone wiederholt sich der beschriebene Vorgang von neuem.

Es gibt eine sehr große Anzahl konstruktiver Varianten des vorstehend beschriebenen Colt-Browning-Systems; übereinstimmend ist allen Varianten ein Lauf, der bei seiner mit dem Verschlußteil gemeinsamen Rückwärtsbewegung mindestes mit seinem hinteren Abschnitt nach unten schwenkt und dabei das Verschlußteil freigibt.

Bekanntlich wird der Rückstoß der bekannten gattungsgemäßen Schußwaffen als störend und oft schmerzhaft empfunden. Dies gilt insbesondere für Faustfeuerwaffen starken Kalibers, bei welchen der Rückstoß vom Gehäuse auf die Schußhand übertragen wird. Bei der rasch aufeinanderfolgenden Abgabe mehrerer Schüsse belästigen die Rückstöße den Schützen und beeinträchtigen das Trefferergebnis.

Es ist bereits bekannt, rückstoßbedingte Beeinträchtigungen der Bedienungsperson dadurch zu verringern, daß das Verschlußteil nach Durchlaufen einer Laufstrecke nicht direkt, sondern über eine Puffereinrichtung auf einen gehäusefesten Kraftaufnehmer aufläuft.

So beschreibt beispielsweise die US-PS 40 31 808 (RAVILLE) eine Selbstladepistole nach dem Colt-Browning-System mit einem Kettenglied. Das Kettenglied löst in bekannter Weise den Lauf aus seiner Verriegelung mit dem Verschlußteil, sobald der Lauf die Verriegelungsstrecke in rückwärtiger Richtung durchlaufen hat. Das Verschlußteil gibt seinen Rückstoß zunächst über eine Verschlußfeder und nach Durchlaufen einer Laufstrecke über eine Luftzylinder-/Kolbenanordnung an einen gehäusefesten Kraftaufnehmer ab.

Weiterhin beschreibt die CH-PS 494 384 (Heckler & Koch) ebenfalls eine Selbstladepistole, mit einem Verschlußteil, das bei seinem Rücklauf zunächst gegen die Verschlußfeder und nach Durchlaufen einer Laufstrecke gegen eine Puffereinrichtung aufläuft. Das Verschlußteil, der Lauf und die Puffereinrichtung sind dabei Elemente des Selbstlademechanismus.

Schließlich beschreibt die DE 87 09 139 U1 (PETERS) ebenfalls eine Selbstladepistole nach dem Colt-System. Der Lauf dieser Selbstladepistole weist einen Laufansatz auf, der mit einer Steuerfläche auf eine Rampenfläche eines gehäusefesten Steuerstückes aufgleitet und hierdurch seine vorherige Verriegelung mit dem Verschlußteil aufhebt. Das Steuerstück ist mit einer Führungsstange für die Verschlußfeder verbunden, wobei die Führungsstange und die Verschlußfeder unterhalb des Laufes liegen.

Die Erfindung zielt darauf ab, eine Schußwaffe der eingangs genannten Gattung unter möglichst weitgehender Beibehaltung ihrer bisherigen Vorteile weiterzuentwickeln, insbesondere dahingehend, daß deren rückstoßbedingte Beeinträchtigungen der Bedienungsperson weiter reduziert werden.

Dieses Ziel wird durch den Gegenstand des Patentanspruches 1 erreicht, also dadurch, daß die gattungsgemäße Schußwaffe die folgenden Merkmale aufweist:
die Federführungsstange ist längsbeweglich angeordnet und auf einer Pufferfeder abgestützt, die den Lauf, nachdem dieser den Anfangsabschnitt des Bewegungsweges zusammen mit dem Verschlußteil zurückgelegt hat und von der Verriegelungsanordnung aus dem Eingriff mit dem Verschlußteil freigegeben wurde, um eine Pufferstrecke weiterbewegen läßt und somit gegenüber dem Griffstück abpuffert.

Der Lauf gibt also nach Durchlaufen einer vorgegebenen ersten Laufstrecke den vom ihm aufgenommenen Rückstoßanteil nicht mehr unmittelbar und schlagartig an ein gehäusefestes Teil der Vorrichtung ab, sondern allmählich, also zeitlich verlängert und somit betragsmäßig deutlich verringert. Hierdurch werden die Bedienungsperson und auch die. Vorrichtung selbst geschont.

Untersuchungen der Anmelderin haben ergeben, daß bisher eine starke Impulsübertragung beim Entriegeln des Laufes vom Verschlußteil stattgefunden hat; die erfindungsgemäße Abpufferung reduziert also gerade diesen besonders unangenehmen "Entriegelungsstoß".

Es ist zwar bekannt (DE-2 924 396, US-834 753 und DE-C-90 430), dem Lauf eine eigene Vorholfeder zuzuordnen, doch hindert diese den Lauf am Aufprall gegen das Griffstück mit voller Geschwindigkeit allenfalls durch etwa vorhandene Toleranzen (DE-C-90 430); eine spezielle, konstruktiv vorgesehene Pufferstrecke ist nirgends entnehmbar.

Bei einer Ausführungsform der Erfindung ist ein gefederter Verschluß-Anschlag vorgesehen. Stattdessen oder zusätzlich ist auch das auf den Verschluß-Anschlag auflaufende Element des Verschlußteiles weich federnd ausgestaltet. Durch diese Maßnahmen wird auch die restliche Rücklaufenergie des Verschlußteiles weich auf das Griffstück übertragen.

Die bevorzugte Ausführungsform der Erfindung weist eine an sich bekannte Verschlußfeder auf, die auf einer unter dem Lauf und im wesentlichen parallel zu diesem angeordneten Federführungsstange sitzt. Anders als beim bekannten Colt-Browning-System ist jedoch die Federführungsstange längsbeweglich gegen die Wirkung einer als Puffereinrichtung ausgebildeten Pufferfeder angeordnet und ist das hintere Ende der Federführungsstange als Laufanschlag ausgebildet. Diese Maßnahme hat unter anderem folgende Vorteile: es ergeben sich vielfältige Möglichkeiten für die Anbringung der Pufferfeder, die bevorzugt als Druckfeder ausgebildet ist; die Baugröße der üblichen Colt-Browning Konstruktion wird durch die zusätzliche Pufferfeder nicht vergrößert.

Besonders bevorzugt sitzt die Pufferfeder innerhalb der Verschlußfeder auf der Federführungsstange und stützt sich mit ihrem vorderen Ende auf einem Vorsprung der Federführungsstange und mit ihrem hinteren Ende gemeinsam mit der Verschlußfeder am Gehäuse oder Griffstück ab. Diese Maßnahme reduziert die baulichen Änderungen zur Erzielung einer verbesserten Selbstladepistole auf ein Minimum.

Bei einer weiteren bevorzugten Ausführungsform weist das hintere Ende der Federführungsstange auf seiner Unterseite eine Führungsfläche, insbesondere in Form einer Aussparung auf, die mit einem gehäusestationären, etwa mit dem Griffstück verbundenen Führungselement, insbesondere einem Querbolzen zusammenwirkt. Hierdurch erhält die Federführungsstange mit geringem baulichen Aufwand eine optimale Führung, die vorzugsweise noch dadurch unterstützt wird, daß sie einen Führungskanal im vorderen Ende des Verschlußteiles durchgreift. Eine zusätzliche Führung wird vorzugsweise dadurch erreicht, daß das hintere Ende der Federführungsstange zu beiden Seiten der Führungsaussparung auf einem Lagerteil gleitet, welches auch den Führungs-Querbolzen aufnimmt.

Gemäß einem weiteren bevorzugten Ausführungsbeispiel dient die Pufferfeder zusätzlich auch zur Pufferung des Verschluß-Anschlages. Hierzu ist der Vorsprung, an dem sich das vordere Ende der Pufferfeder abstützt, bevorzugt als Buchse ausgebildet, deren Stirnende den Verschluß-Anschlag bildet. Dabei ist die Buchse entweder unbeweglich auf der Federführungsstange oder eine begrenzte Strecke verschieblich derart angeordnet, daß sie in Ruhestellung von der Pufferfeder nach vorne gedrückt wird. Eine starre Befestigung der Buchse an der Federführungsstange hat den Vorteil, daß das Verschlußteil beim Rücklauf nicht nur via Buchse von der Pufferfeder abgefangen wird, sondern zusätzlich auch noch die trägen Massen der zurückgleitenden Federführungsstange und des von dieser mitgenommenen Laufes abbremsend wirken. Ist hingegen die Buchse verschieblich auf der Federführungsstange angeordnet, fangen - außer der Verschlußfeder - allein die Pufferfeder und die träge Masse der Buchse den Verschluß ab. Hierfür muß die Pufferfeder härter ausgebildet sein, als im Fall der festsitzenden Buchse. Zusätzlich ist die Pufferfeder derart ausgelegt, daß sie den Lauf, nachdem er auf den Lauf-Anschlag aufgelaufen ist und die Pufferstrecke durchlaufen hat, wieder (über die Pufferstrecke) zurück nach vorne bewegt, bevor das Verschlußteil den Verschluß-Anschlag (Buchse) erreicht hat.

Eine stabile Ruhelage des Querbolzens und der Federführungsstange werden dadurch gefördert, daß der Führungs-Querbolzen in eine Vertiefung am hinteren Ende der Führungsaussparung eingreift.

Weitere bevorzugte Merkmale der Erfindung ergeben sich aus der nachfolgenden Beschreibung bevorzugter Ausführungsbeispiele. Diese Ausführungsbeispiele sind schematisch in der beigefügten Zeichnung dargestellt, die auch den bereits geschilderten Stand der Technik bildlich veranschaulicht.

In der Zeichnung zeigen:
- Fig. 1a bis 1c: ein bekanntes Colt-Browning-System mit Steuerkurve und Steuerbolzen in unterschiedlichen Betriebszuständen;
- Fig. 2a bis 2c: ein weiteres bekanntes System mit einer Laufkettensteuerung in unterschiedlichen Betriebszuständen;
- Fig. 3a: einen Vertikalschnitt durch ein erstes Ausführungsbeispiel der Erfindung in Feuerbereitschaftslage;
- Fig. 3b bis 3e: weitere Betriebszustände des Ausführungsbeispiels der Fig. 3a;
- Fig. 4: ein weiteres Ausführungsbeispiel in einem der Fig. 3e entsprechenden Betriebszustand.

Die in den Fig. 1 und 2 dargestellten bekannten verriegelten Selbstladepistolen sind bereits einleitend beschrieben worden, so daß auf die dortige Darstellung verwiesen werden kann.

Die in den Fig. 3a bis 3e dargestellten Ausführungsbeispiele gehen von dem in Fig. 1 wiedergegebenen Colt-Browning-System aus, bedienen sich also einiger dort bereits beschriebener funktionsgleicher oder funktionsähnlicher Elemente. Insoweit wird zur Vermeidung von Wiederholungen ergänzend auf Fig. 1 verwiesen. Im übrigen tragen funktionsgleiche oder funktionsähnliche Elemente in sämtlichen Zeichnungen regelmäßig dieselben Bezugszeichen.

Die in Fig. 3a dargestellte Selbstladepistole weist die bereits beschriebene Verriegelung nach dem Colt-Browning System auf und hat als Hauptteile das Griffstück 12, das bewegliche Verschlußteil 6 und den schwenkbaren Lauf 2. Der Lauf 2 sitzt in einem im Verschlußteil 6 ausgesparten Hohlraum und durchsetzt mündungsseitig eine Führungsbohrung 30 im vorderen Ende 32 des Verschlußteiles 6. Der hintere, als Patronenlager ausgebildete Laufabschnitt 8 liegt mit seinem rückwärtigen Ende am Stoßboden 4 und mit einer an seinem vorderen Ende ausgebildeten Schulter an einer Anlage 34 des Verschlußteils 6 an.

Im Griffstück 12 ist unterhalb des Laufes 2 und parallel zu diesem eine Federführungsstange 36 längsverschieblich angeordnet. Deren vorderes Ende durchsetzt eine Führungsbohrung 38 im mündungsseitigen Verschlußteilende 32. Die Verschlußfeder 16 sitzt auf der Federführungsstange 36 und stützt sich mit ihrem vorderen Ende gegen das vordere Verschlußteilende 32 und mit ihrem hinteren Ende gegen ein gehäusefestes Lagerteil 40 ab. Es ist ersichtlich, daß die Verschlußfeder 16 danach trachtet, das Verschlußteil 6 in die Schußbereitschaftsstellung zu bewegen; ferner, daß sie bei der Rücklauf- bzw. Öffnungsbewegung des Verschlußteils 6 zusammengedrückt wird.

Das hintere Ende der Federführungsstange 36 stützt sich mit seiner Unterseite auf der Oberfläche des Lagerteiles 40 ab und kann auf diesem eine begrenzte Strecke hin- und hergleiten. Eine längliche, im wesentliche trogförmige Aussparung 42 in der Unterseite des hinteren Federführungsstangenendes begrenzt im Verein mit einem gehäusefesten Querbolzen 44 beidseitig die Längsverschieblichkeit der Federführungsstange 36. Der Boden 46 der Aussparung 42 bildet eine Führungsfläche, die nach vorne durch die vordere Seitenwand und nach hinten durch die hintere Seitenwand der Aussparung 42 begrenzt ist. Diese Seitenwände werden im folgenden auch vorderer Endanschlag 48 und hinterer Endanschlag 50 genannt. Nahe dem hinteren Endanschlag 50 weist der Boden 46 eine flache Vertiefung 52 auf, welche der Peripherie des Querbolzens 44 genau angepaßt ist. Die Vertiefung 52 dient der Lagestabilisierung der Federführungsstange 36 und des Querbolzens 44 in verschiedenen Betriebszuständen der Schußwaffe, insbesondere im Feuerbereitschaftszustand.

Das hintere Ende der Federführungsstange 36 weist auf seiner Oberseite, also der dem Lauf 2 zugewandten Seite, einen mit einem Steuerprofil versehenen Lauf-Anschlag 54 auf. Der ihm zugewandte Lauf-Ansatz 18 ist mit einem hierzu komplementären Steuerprofil versehen. Die beiden Steuerprofile führen gemeinsam zu einer Kurvensteuerung nach dem Colt-Browning-Prinzip. Hierzu weist der Lauf-Ansatz 18 einen Fortsatz 56 in Form eines halben Schwalbenschwanzes auf, dessen hintere Fläche die Entriegelungschräge 20 bildet. Werden der Lauf 2 und das verschlußteil 6 vom Rückstoß nach hinten getrieben, dann gleitet die Entriegelungsschräge 20 des Fortsatzes 56 längs einer zu ihr komplementären Entriegelungsschräge 20' des Lauf-Anschlages 54 nach unten in eine im Laufanschlag 54 vorgesehene weitere Aussparung 58. Hierdurch wird der Lauf 2 in bekannter Weise vom Verschlußteil 6 entriegelt. Die entriegelte Stellung ist in den Fig. 3b bis 3e zu sehen.

Der Lauf-Ansatz 18 weist einen gegenüber dem Fortsatz 56 nach hinten versetzten weiteren Fortsatz 59 mit der Verriegelungsschräge 22 auf. Die Verriegelungsschräge 22 und die Entriegelungsschräge 20 liegen im wesentlichen parallel zueinander und begrenzen eine schräg verlaufende Nut. Die Verriegelungsschräge 22 des Fortsatzes 59 wirkt mit einer Verriegelungsschräge 22' auf der rückwärtigen Stirnfläche des Lauf-Anschlages 54 zusammen. Im entriegelten Zustand (Fig. 3b bis 3e) sitzt der von den Ent- und Verriegelungsschrägen 20' und 22' begrenzte Steg des Lauf-Anschlages 54 in der og Nut (zwischen den Ent- und Verriegelungsschrägen 20 und 22) des Lauf-Ansatzes 18.

Wenn das Verschlußteil 6 bei seiner Vorlauf- bzw. Schließbewegung den Lauf 2 wieder in die Feuerbereitschaftsstellung schiebt, dann gleiten die beiden Verriegelungsschrägen 22 und 22' übereinander und schieben hierdurch den Lauf 2 wieder nach oben in seine verriegelte Stellung. In dieser Stellung ruht die freie Endfläche des Fortsatzes 59 auf der ihr zugewandten Stegfläche des Lauf-Anschlages 54. Gleichzeitig liegt das vordere Ende des Fortsatzes 56 an einer korrespondierenden Begrenzungsfläche der Aussparung 58 an.

Gemäß den Fig. 3a - 3e befindet sich in der Federführungsstange 36 ein Langloch 60. In diesem Langloch ist längsverschiebbar ein Stiftbolzen 62 gelagert. Der Stiftbolzen 62 durchsetzt eine auf der Federführungsstange 36 verschieblich aufgeschobene Buchse 64 und steht mit dieser in formschlüssiger Verbindung. Die Buchse 64 unterliegt der Kraft einer Pufferfeder 66, die sich mit ihrem vorderen Ende gegen die Buchse 64 abstützt. Mit ihrem hinteren Ende stützt sich die Pufferfeder 66, ebenso wie die Verschlußfeder 16, gegen das gehäusefeste Lagerteil 40 ab. Die Pufferfeder 66 belastet die Buchse 64 so, daß der Stiftbolzen 62 gegen das vordere Ende des Langloches 60 anliegt. Hierdurch steht auch die Federführungsstange 36 unter einer Vorspannung, wird jedoch an einer Vorwärtsbewegung dadurch gehindert, daß ihr hinterer Endanschlag 50 am Querbolzen 44 anliegt.

Auch der Lauf 2 und das mit ihm verriegelte Verschlußteil 6 können sich aus dieser Lage nicht unter der Wirkung der Verschlußfeder 16 nach vorne bewegen. Die vordere Fläche des Lauf-Fortsatzes 56 liegt nämlich gegen die vordere Begrenzungsfläche der Federführungsstangen-Aussparung 58 an.

Im dargestellten Ausführungsbeispiel umgibt die Verschlußfeder 16 die Pufferfeder 66 und die Buchse 64. Dabei dient die vordere Stirnfläche der Buchse 64 als Verschluß-Anschlag, also als Anschlag für das vordere Verschlußteilende 32.

Grundsätzlich könnte die Pufferfeder auch zwischen dem Griffstück 12 und dem hinteren freien Ende der Federführungsstange 36 angeordnet sein und ein Verschluß-Anschlag auf der Federführungsstange 36 sitzen, etwa in Höhe der Buchse 64.

Die Wirkungsweise der gezeigten verriegelten Selbstladepistole wird nun anhand der Fig. 3a bis 3e beschrieben. Aus Gründen einer besseren Übersichtlichkeit sind dabei in den Fig. 3b bis 3e nur noch die dort direkt angesprochenen Bezugszeichen eingetragen.

Fig. 3a zeigt die Pistole in der verriegelten Feuerbereitschaftslage. Die Entriegelungsschräge 20 am Lauf-Ansatz 18 ist hierbei gegenüber der Entriegelungsschräge 20' am Lauf-Anschlag 54 um die Verriegelungsstrecke nach vorne versetzt, also um jene Strecke, die der Lauf 2 und das Verschlußteil 6 beim Entriegelungsvorgang gemeinsam zurücklegen.

Wird jetzt abgefeuert, dann bewegen sich der Lauf 2 und das Verschlußteil 6 gemeinsam nach hinten, bis die beiden Entriegelungsschrägen 20 und 20' in gegenseitigen Eingriff gelangen, die Entriegelungsschräge 20 daraufhin an der Entriegelungsschräge 20' nach unten gleitet und schließlich der Fortsatz 56 voll im Lauf-Anschlag 54 anliegt. Die Kippbewegung, die der Lauf 2 in dieser Phase durchgeführt hat, reicht aus, um den Eingriff an der Anlage 34 zwischen dem hinteren Laufabschnitt 8 und dem Verschlußteil 6 zu lösen (Fig. 3b).

Das Verschlußteil 6 kann sich nun unabhängig vom Lauf 2 weiter nach hinten bewegen, also seine Öffnungsbewegung fortsetzen, wobei es sich mit seinem vorderen Ende 32 auf der Verschlußfeder 16 abstützt (Fig. 3c).

Während sich das Verschlußteil 6 nach hinten bewegt, nimmt der ebenfalls noch in Bewegung befindliche und mittlerweile mit der Federführungsstange 36 verhakte Lauf 2 die Federführungsstange 36 mit nach hinten, und zwar gegen die Wirkung der Pufferfeder 66. Dabei löst sich der Stabilisierungseingriff zwischen dem Querbolzen 44 und der Vertiefung 52. Der flache Boden 46 der länglichen Aussparung 42 gelangt auf den Querbolzen 44 und gleitet über diesen hinweg nach hinten. Hierbei wird die Pufferfeder 66 weiter zusammengedrückt.

In dieser Phase fängt der gepufferte Lauf-Anschlag 54 den Lauf-Ansatz 18 weich auf. Diese weiche Auffangphase dauert höchstens so lange an, bis maximal der vordere Endanschlag 48 der Aussparung 42 gegen den Querbolzen 44 aufläuft. Die Federführungsstange 36 ist dann gegen die Kraft der Pufferfeder 66 maximal um den Betrag der länglichen Aussparung 42 nach hinten bewegt worden. Gleichzeitig ist die Pufferfeder 66 entsprechend zusammengedrückt worden. Die Federführungsstange 36 und der mit ihr verhakte Lauf 2 sind zum Stillstand gekommen. Das Verschlußteil 6 setzt jedoch seine Rücklaufbewegung fort.

Die Pufferfeder 66 drückt nun die Federführungsstange 36 (über die Buchse 64 und den mit ihr kraftschlüssig verbundenen quer verlaufenden Stiftbolzen 62) wieder nach vorne (Fig. 3d). Der Boden 46 der länglichen Aussparung 42 gleitet nun in Vorwärtsrichtung über den Querbolzen 44, bis der hintere Endanschlag 50 und die Vertiefung 52 am Querbolzen 44 anliegen. Der mit dem Lauf-Ansatz 18 verhakte Lauf-Anschlag 54 der Federführungsstange 36 nimmt hierbei den Lauf 2 wieder mit nach vorne.

Das Verschlußteil 6 hingegen setzt seinen Rücklauf, d.h. seine Öffnungsbewegung weiter fort. Dabei gleitet die obere Seite des hinteren Laufabschnittes 8 längs der oberen Innenwandung des Verschlußteils 6.

Wie aus einem Vergleich der Fig. 3c bis 3e hervorgeht, bewirkt der Eingriff zwischen der Laufoberseite und der oberen Verschlußinnenwandung, daß sich der Kippwinkel zwischen der Seelenachse des Laufes 2 und der Längsachse des Verschlußteils 6 vergrößert, je weiter das Verschlußteil 6 in Richtung auf seine hintere Endlage zurückfährt.

Aus Fig. 3d ist weiterhin ersichtlich, daß der Lauf 2 bei weit zurückgelaufenem Verschlußteil 6 so abgekippt ist, daß der Lauf-Ansatz 18 auf dem hinteren Ende der Federführungsstange 36 anliegt, und der Querbolzen 44 und die Vertiefung 52 sicher in ihren wechselseitigen Stabilisierungseingriff gelangen.

In dieser Lage trifft das vordere Ende 32 des Verschlußteils 6 gegen die vordere Stirnfläche des Verschluß-Anschlages, d.h. der Buchse 64. Die Buchse 64 befindet sich dabei in ihrer vordersten Lage (Fig. 3d), die durch den Eingriff des Stiftbolzens 62 im Langloch 60 festgelegt ist, d.h. der Stiftbolzen 62 liegt gegen das vordere Ende des Langloches 60 an.

Jetzt wirkt die Pufferfeder 66 erneut als Dämpfungsfeder, nunmehr gemeinsam mit der Verschlußfeder 16: das vordere Verschlußteilende 32 drückt die Buchse 64 gegen die Kraft der Pufferfeder 66 zurück, maximal soweit nach hinten, wie dies durch den Eingriff zwischen Stiftbolzen 62 und Langloch 60 möglich ist (Fig. 3e). Die Federführungsstange 36 bleibt hierbei in ihrer durch den Stabilisierungseingriff festgelegten und mit dem Lauf 2 verhakten Stellung stehen. - In der Praxis wird die og Maximal-Strecke bevorzugt nicht voll zurückgelegt, sondern der Restimpuls des Verschlußteils 6 von Anfang bis Ende weich aufgefangen, also allein von der Pufferfeder 64 und der trägen Masse der Buchse 64 und natürlich auch von der Verschlußfeder 16.

Nach Beendigung dieses weichen Puffervorganges strebt das Verschlußteil 6 wieder in seine vordere Ausgangslage zurück, getrieben von der Verschlußfeder 16; anfangs zusätzlich auch noch von der Pufferfeder 66. Das Verschlußteil 6 nimmt nun bei seiner Schließbewegung die oberste Patrone aus dem Magazin (beide sind in die Figuren nicht eingezeichnet) mit und führt sie in das Patronenlager im hinteren Laufabschnitt 8 ein.

Sobald der Stoßboden 4 den Lauf 2 wieder erreicht hat, schiebt er ihn um die Verriegelungsstreke über die Verriegelungsschrägen 22 (am Fortsatz 59 des Lauf-Ansatzes 18) und 22' (am Lauf-Anschlag 54) nach oben und nach vorne, und zwar so lange, bis die vordere Stirnfläche des Fortsatzes 56 gegen die vordere Begrenzungswand der oberen Aussparung 58 (im hinteren Abschnitt der Federführungsstange 36) anschlägt. Das dem Lauf-Anschlag 54 zugewandte freie Ende des pyramidenstumpfartigen Forsatzes 59 sitzt in dieser Lage satt auf dem ihm zugewandten freien Flächenabschnitt des Lauf-Anschlages 54 auf. Es ist somit gewährleistet, daß der Lauf 2 relativ zu der auf dem Verschlußteil 6 sitzenden Visiereinrichtung stets die gleiche Lage einnimmt. Die Feuerbereitschaftsstellung ist wieder hergestellt (Fig. 3a).

Die Pufferfeder 66 ist gemeinsame Puffereinrichtung für den Lauf-Anschlag 54 und den Verschluß-Anschlag, d.h. die Buchse 64. Das Ausführungsbeispiel der Fig. 3a bis 3e ist hierbei so ausgelegt, daß die Pufferfeder 66 zunächst den Lauf 2 längs der Pufferstrecke weich auffängt, ihn danach wieder über die Pufferstreke zurück nach vorne bewegt, im Anschluß daran auch das Verschlußteil 6 weich auffängt und schließlich auch dieses wieder ein Stück zurück nach vorne bewegt. Gerade hierdurch unterscheidet sich die erfindungsgemäße Vorrichtung von herkömmlichen verriegelten Selbstladepistolen. Im übrigen kann die Rücklaufbewegung des Verschlußteiles 6 gegenüber den bekannten Pistolen um die Länge des Langloches 60 verlängert sein. Es kann aber auch vorteilhaft sein, daß das Verschlußteil 6 (mit seinem vorderen Ende 32) bereits dann gegen die Buchse 64 anschlägt, wenn die für den Nachladevorgang erforderliche Rücklaufstrecke noch nicht ganz zurückgelegt ist. Ferner ist noch zu berücksichtigen, daß das sanfte Abbremsen des Verschlußteiles 6 am Ende der Rücklaufbewegung mehr Zeit in Anspruch nimmt, als die Bewegungsumkehr des Verschlußteils einer herkömmlichen Selbstladepistole, bei welcher das Verschlußteil gegen einen gehäusefesten Endanschlag aufprallt. Jener Abschnitt der Rücklaufbewegung, der bisher erforderlich war, um genügend Zeit für das Nachrücken der Patronen im Magazin zu geben, kann somit bei der erfindungsgemäßen Selbstladepistole mindestens teilweise entfallen.

Die beschriebene Selbstladepistole kann in Einzelheiten im Rahmen der Erfindung abgeändert werden. So müssen die Führungsflächen und Anschlagflächen nicht unbedingt an der Unterseite des Laufes ausgebildet sein. Sie können auch Nuten bzw. Stege beiderseits des Laufes sein. Ebenso können die Funktionen der Aussparung 42, des als Führungsfläche dienenden Bodens 46, des Querbolzens 44 und der Vertiefung 52 von Steuerkurven wahrgenommen werden, die beiderseits des Laufes an diesem, am Griffstück und/oder am Verschlußteil ausgebildet sein können.

Nach Fig. 4 kann das Ausführungsbeispiel der Fig. 3 dadurch modifiziert werden, daß die Buchse 64' fest mit der Federführungsstange 36 verbunden ist, das Langloch 60 des vorangegangenen Ausführungsbeispiels also entfällt. Das Ausführungsbeispiel der Fig. 4 ist nur in einem Betriebszustand dargestellt, nämlich in demjenigen, in dem es vom Ausführungsbeispiel der Fig. 3 abweicht. Dieser Zustand entspricht dem Betriebszustand der Fig. 3e.

Anders als beim Ausführungsbeispiel der Fig. 3e nimmt nämlich das vordere Verschlußteilende 32 auf seinem Weg nach hinten nicht nur die Buchse 64' mit. Über den Stiftbolzen 62' nimmt es auch die Federführungsstange 36 mit nach hinten. Dabei löst sich erneut der Stabilisierungseingriff zwischen dem Querbolzen 44 und der Vertiefung 52. Der flache Boden 46 der länglichen Aussparung 42 gelangt auf den Querbolzen 44 und gleitet über diesen weg nach hinten. Diese zweite Auffangphase dauert höchstens so lange an, bis maximal der vordere Endanschlag 48 der Aussparung 42 gegen den Querbolzen 44 aufläuft - ähnlich wie in Fig. 3c. Bevorzugt kommt es aber nicht zu einem Auftreffen des Endanschlages 48 auf den Querbolzen 44.

Der in dieser Phase mit dem Lauf-Ansatz 18 verhakte Lauf-Anschlag 54 nimmt bei seiner Rückwärtsbewegung den Lauf 2 mit.

Der Restimpuls des Verschlussteils 6 wird also von der Verschlußfeder 16, der Pufferfeder 66 und den trägen Massen der Buchse 64', der Federführungsstange 36 und des Laufs 2 weich aufgenommen.

Die Einbindung der trägen Massen des Laufes 2 und der Federführungsstange 36 in die Aufnahme des Restimpulses ermöglicht eine weichere Auslegung der Pufferfeder 66.

Nach Beendigung dieses zweiten weichen Puffervorganges strebt das Verschlußteil 6 wieder in seine vordere Ausgangslage zurück - so wie beim Ausführungsbeispiel der Fig. 3a.

Mit dem Ausführungsbeispiel der Fig. 4 durchgeführte Versuche haben einen subjektiv sehr angenehmen Rückstoß ergeben.

## Patentansprüche

1. Faustfeuerwaffe
- mit einem Griffstück (12), das ein Verschlußteil (6) durch den Rückstoß einer abgefeuerten Patrone längs eines Bewegungsweges gegen die Kraft einer Schließfederanordnung (16) zwischen einer vorderen Feuerposition, in welcher es gegen einen beweglich gelagerten Lauf (2) angrenzt, und einer hinteren Öffnungsposition beweglich führt,
- mit einer zwischen dem Lauf (2) und dem Verschlußteil (6) eingreifenden Verriegelungsanordnung, die in der Feuerposition und nur während eines Anfangsabschnitts der Bewegungsstrecke Lauf (2) und Verschlußteil (6) fest miteinander verbindet, wobei nach Durchlaufen dieses Anfangsabschnitts das Verschlußteil (6) seinen Bewegungsweg weiterverfolgt, während der Lauf (2) zum Stillstand gelangt,
- mit einer als Schraubenfeder ausgebildeten Verschlußfeder (16),
-- die sich mit ihren Enden vorne an dem von ihr durchsetzten Verschlußteil und hinten an dem als Faustfeuerwaffen-Griffstück (12) ausgebildeten Rahmen abstützt, und
-- die unter dem Lauf auf einer zu diesem im wesentlichen parallelen Führungsstange (36) geführt ist, die am hinteren Ende einen Lauf-Anschlag (54) trägt, und
- mit einem am Lauf ausgebildeten Lauf-Ansatz (18), wobei an diesem und am Lauf-Anschlag (54) eine komplementäre Kurvensteuerung zum Lösen des Laufes (2) bei Erreichen des Endes des Anfangsabschnitts des Bewegungsweges aus dem Eingriff mit dem Verschlußteil (6) ausgebildet ist,
dadurch gekennzeichnet, daß die Federführungsstange (36) längsbeweglich angeordnet und auf einer Pufferfeder (66) abgestützt ist, die den Lauf (2), nachdem dieser den Anfangsabschnitt des Bewegungsweges zusammen mit dem Verschlußteil (6) zurückgelegt hat und von der Verriegelungsanordnung aus dem Eingriff mit dem Verschlußteil (6) freigegeben wurde, um eine Pufferstrecke weiterbewegen läßt und somit gegenüber dem Griffstück (12) abpuffert.

2. Schußwaffe nach Anspruch 1, dadurch gekennzeichnet, daß die Pufferfeder (66) innerhalb der Verschlußfeder (16) auf der Federführungsstange (36) sitzt, sich mit ihrem vorderen Ende auf einem Vorsprung (Buchse 64; 64') der Federführungsstange (36) und sich mit ihrem hinteren Ende gemeinsam mit der Verschlußfeder (16) am Griffstück (12) abstützt.

3. Schußwaffe nach Anspruch 1 oder 2, dadurch gekennzeichnet, daß das hintere Ende der Federführungsstange (36) auf seiner vom Lauf (2) abgewandten Unterseite mit einer Führungsfläche (42, 46) versehen ist, die mit einem am Griffstück (12) ortsfest angeordneten Führungselement (44) zusammenwirkt.

4. Schußwaffe nach Anspruch 3, dadurch gekennzeichnet, daß die Führungsfläche als Führungsaussparung (42) ausgebildet ist.

5. Schußwaffe nach Anspruch 3 oder 4, dadurch gekennzeichnet, daß das Führungselement ein Querbolzen (44) ist.

6. Schußwaffe nach Anspruch 4 und 5, dadurch gekennzeichnet, daß der Querbolzen (44) in einem gehäusefesten Lagerteil (40) ruht, die Pufferfeder (66) und die Verschlußfeder (16) sich am Vorderende des Lagerteils (40) abstutzen und die zu beiden Seiten der Führungsaussparung (42) befindlichen Abschnitte der Federführungsstange (36) auf der ihnen zugewandten Oberfläche des Lagerteils (40) gleiten.

7. Schußwaffe nach einem der Ansprüche 1 bis 6, dadurch gekennzeichnet, daß die Pufferfeder so ausgelegt ist, daß sie den Lauf (2), nachdem er die Pufferstrecke nach hinten zurückgelegt hat, wieder über diese hinweg nach vorne bewegt, bevor das Verschlußteil (6) das hintere Ende der Bewegungsstrecke erreicht hat.

8. Schußwaffe nach einem der Ansprüche 2 bis 7, dadurch gekennzeichnet, daß der Vorsprung als eine Buchse (64; 64') ausgebildet ist, deren vorderes Ende einen Anschlag für das Verschlußteil (6) am hinteren Ende der Bewegungsstrecke bildet.

9. Schußwaffe nach Anspruch 8, dadurch gekennzeichnet, daß die Buchse (64) auf der Federführungsstange (36) über eine begrenzte Strecke verschieblich angeordnet ist, so daß sie in ihrer Ruhestellung von der Pufferfeder (66) nach vorne gedrückt wird.

10. Schußwaffe nach Anspruch 8, dadurch gekennzeichnet, daß die Buchse (64') fest mit der Federführungsstange (36) verbunden ist.

11. Schußwaffe nach einem der Ansprüche 2 bis 10, dadurch gekennzeichnet, daß die Führungsaussparung (42) an ihrem hinteren Ende eine Vertiefung (52) aufweist, in die der Führungs-Querbolzen (44) in Ruhelage eingreift.

## Claims

1. Hand-held fire-arm
- with a grip (12) that, as a result of the recoil of a discharged cartridge leads a breechblock-mechanism part (6) movably along a movement path against the force of a breech-closing spring arrangement (16) between a forward firing position, in which it borders on a movably mounted barrel (2), and a rear opening position,
- with a locking arrangement engaging between the barrel (2) and the breechblock-mechanism part (6) which in the firing position and only during an initial section of the movement stage joins the barrel (2) and the breechblock-mechanism part (6) rigidly to one another such that after passage through this initial section, the breechblock-mechanism part (6) continues to follow its movement path while the barrel (2) comes to a stop,
- with a breechblock spring (16) constructed as a helical spring,
-- which is supported by its ends, at the front on the breechblock-mechanism part through which it passes and, at the rear on the frame constructed as a hand-held fire-arm grip (12),
and
-- which is led under the barrel on a guide rod (36), essentially parallel to the latter, which carries a barrel limit stop (54) at its rearward end, and
- with a barrel extension (18) constructed on the barrel such that on the latter and on the barrel limit stop (54) a complementary curved control mechanism is constructed for releasing the barrel (2) from the engagement with the breechblock-mechanism part (6) on reaching the end of the initial section of the movement path,
characterised in that the spring guide rod (36) is arranged in longitudinally movable manner and is supported on a buffer spring (66) which allows the barrel (2), after the latter together with the breechblock-mechanism part (6) has traversed the initial section of the movement path and been released by the locking arrangement from the engagement with the breechblock-mechanism part (6), to move further by a buffer distance and thus buffers it with respect to the grip (12).

2. Fire-arm according to claim 1, characterised in that the buffer spring (66) sits within the breechblock spring (16) on the spring guide rod (36) and is supported by its front end on a projection (sleeve 64; 64') of the spring guide rod (36) and by its rearward end jointly with the breechblock spring (16) on the grip (12).

3. Fire-arm according to claim 1 or 2, characterised in that the rearward end of the spring guide rod (36) is provided on its under side facing away from the barrel (2) with a guide surface (42, 46) which works together with a guide element (44) arranged in a fixed position on the grip (12).

4. Fire-arm according to claim 3, characterised in that the guide surface is constructed as a guide recess (42).

5. Fire-arm according to claim 3 or 4, characterised in that the guide element is a transverse pin (44).

6. Fire-arm according to claim 4 and 5, characterised in that the transverse pin (44) rests in a bearing part (40) fixed to the housing, the buffer spring (66) and the breechblock spring (16) are supported on the front end of the bearing part (40) and the sections of the spring guide rod (36) located on both sides of the guide recess (42) slide on the surface of the bearing part (40) facing them.

7. Fire-arm according to any of the claims 1 to 6, characterised in that the buffer spring is so laid out that it moves the barrel (2), after it has traversed the buffer distance towards the rear, back through this again towards the front, before the breechblock-mechanism part (6) has reached the rearward end of the movement distance.

8. Fire-arm according to any of the claims 2 to 7, characterised in that the projection is constructed as a sleeve (64; 64') whose front end forms a limit stop for the breechblock-mechanism part (6) at the rearward end of the movement distance.

9. Fire-arm according to claim 8, characterised in that the sleeve (64) is arranged on the spring guide rod (36) to be displaceable over a limited distance so that in its rest position it is pushed towards the front by the buffer spring (66).

10. Fire-arm according to claim 8, characterised in that the sleeve (64') is rigidly connected to the spring guide rod (36).

11. Fire-arm according to any of the claims 2 to 10, characterised in that the guide recess (42) comprises a depression (52) on its rearward end in which the guiding transverse pin (44) engages in its rest position.

## Revendications

1. Arme de poing
- avec une poignée (12) qui guide de façon mobile une culasse (6) sous l'effet du recul d'une cartouche tirée le long d'un chemin de déplacement contre la force d'un dispositif de ressort récupérateur (16) entre une position de tir avant, dans laquelle elle touche un canon disposé (2) de façon mobile, et une position d'ouverture arrière,
- avec un dispositif de verrouillage s'engrenant entre le canon (2) et la culasse (6), qui relie de façon fixe le canon (2) et la culasse (6) dans la position de tir et seulement pendant un tronçon initial du trajet de déplacement, la culasse (6) poursuivant son chemin de déplacement après le passage de ce tronçon initial, tandis que le canon (2) s'immobilise,
- avec un ressort à déclic conçu comme un ressort hélicoïdal (16),
-- qui s'appuie avec ses extrémités à l'avant sur la culasse traversée par lui et à l'arrière sur le cadre conçu comme poignée d'arme de poing (12), et
-- qui est guidé sous le canon sur une tige de guidage (36) sensiblement parallèle au canon, laquelle porte à l'extrémité arrière une butée de canon (54), et
- avec une embase de canon (18) réalisée sur le canon, une commande de came complémentaire étant réalisée sur l'embase et la butée de canon (54) pour le détachement du canon (2) quand on atteint l'extrémité du tronçon initial du chemin du déplacement hors de l'engrènement avec la culasse (6), caractérisée en ce que la tige de guidage de ressort (36) est disposée de façon mobile dans le sens de la longueur et est appuyée sur un ressort amortisseur (66), qui fait avancer le canon (2) d'une distance tampon, une fois que le canon a parcouru le tronçon initial du chemin du déplacement en même temps que la culasse (6) et a été libéré du dispositif de verrouillage hors de l'engrènement avec la culasse (6) et fait ainsi un tampon par rapport à la poignée (12).

2. Arme à feu selon la revendication 1, caractérisée en ce que le ressort amortisseur (66) est logé à l'intérieur du ressort de culasse (16) sur la tige de guidage de ressort (36), s'appuie avec son extrémité avant sur une partie en saillie (douille 64; 64') de la tige de guidage de ressort (36) et avec son extrémité arrière conjointement avec le ressort de culasse (16) sur la poignée (12).

3. Arme de tir selon la revendication 1 ou 2, caractérisée en ce que l'extrémité arrière de la tige de guidage de ressort (36) est pourvue d'une surface de guidage (42, 46) sur sa face inférieure opposée au canon (2), surface qui agit de concert avec un élément de guidage (44) disposé de façon fixe sur la poignée (12).

4. Arme de tir selon la revendication 3, caractérisée en ce que la surface de guidage est réalisée comme un évidement pour le guidage (42).

5. Arme de tir selon la revendication 3 ou 4, caractérisée en ce que l'élément de guidage est un boulon transversal (44).

6. Arme de tir selon les revendications 4 et 5, caractérisée en ce que le boulon transversal (44) repose dans une partie support (40) fixée dans un boîtier, le ressort amortisseur (66) et le ressort de culasse (16) s'appuyant sur l'extrémité avant de la partie support (40) et les tronçons de la tige de guidage de ressort (36), situés des deux côtés de l'évidement pour le guidage (42), glissant sur la surface opposée à eux de la partie support (40).

7. Arme de tir selon l'une quelconque des revendications 1 à 6, caractérisée en ce que le ressort amortisseur est conçu de telle façon que, une fois que le canon (2) a parcouru la section tampon vers l'arrière, il déplace à nouveau le canon (2) au-delà de cette section vers l'avant, avant que la culasse (6) ait atteint l'extrémité arrière du trajet de déplacement.

8. Arme de tir selon l'une quelconque des revendications 2 à 7, caractérisée en ce que la partie faisant saillie est conçue comme une douille (64; 64'), dont l'extrémité avant forme une butée pour la culasse (6) sur l'extrémité arrière du trajet de déplacement.

9. Arme de tir selon la revendication 8, caractérisée en ce que la douille (64) est disposée de façon déplaçable sur la tige de guidage de ressort (36) sur un trajet limité, de sorte qu'elle est appuyée dans sa position de repos par le ressort amortisseur (66) vers l'avant.

10. Arme de tir selon la revendication 8, caractérisée en ce que la douille (64') est reliée de façon fixe à la tige de guidage de ressort (36).

11. Arme de tir selon l'une quelconque des revendications 2 à 10, caractérisée en ce que l'évidement pour le guidage (42) présente sur son extrémité arrière une cavité (52) dans laquelle vient s'engrener le boulon transversal de guidage (44) en position de repos.
